# EUROPÄISCHE PATENTANMELDUNG

(11) **EP 0 008 797 A1**
(43) Veröffentlichungstag der Anmeldung: **19.03.1980**
(21) Anmeldenummer: 79103295.6
(22) Anmeldetag: 05.09.1979
(51) Int. Cl.: A63B 67/10, A63B 67/00, A63B 69/00, A63B 69/38, A63B 71/06, G06M 1/00

(54) **Spiel- und Sportgerät mit einem an einer Schnur befestigten Ball**

(30) Priorität: 06.09.1978 DE 2838779; 09.10.1978 DE 2844000
(71) Anmelder: Paar, Kurt, D-8100 Garmisch-Partenkirchen (DE)
(72) Erfinder: Paar, Kurt, D-8100 Garmisch-Partenkirchen (DE)

(57) **Zusammenfassung**

Spiel- und Übungsgerät, z.B. für Tennis, Federball, Squash und dgl.. An einer zweckmäßig höheneinstellbaren, senkrecht aufstellbaren Stange (1, 1a) befindet sich ein waagerecht frei drehbares Lager (2), an dessen drehbarem Teil (2b) eine an ihrem anderen Ende den Ball (4) tragende Schnur (5) befestigt ist. Beim Schlagen wird der Ball (4) auf einer beliebig im Raum stehenden Kreisbahn oder dem Teil derselben geführt, bis er den Spieler wieder oder den nächsten Spieler erreicht.

## Beschreibung

Die Erfindung richtet sich auf ein Sport- und Spielgerät mit einem Halter und einem an diesem in Abstand beweglich befestigten, durch einen Schläger antreibbaren Ball.

Derartige Geräte sind in verschiedener Ausführung bekanntgeworden, wobei in der Regel der Ball an einer elastischen oder unelastischen Schnur befestigt ist. Bei einem bekannten Golf-Übungsgerät kann der Golfball jeweils nur in einer Richtung geschlagen werden. Ebenso ist ein Gerät bekanntgeworden, bei dem ein mit einer Schnur verbundener Ball über eine Wendel auf und ab läuft.

Nachteilig ist bei diesen bekannten Geräten die unkontrollierte und nicht kontrollierbare Ball-und Schnurführung. So sind z.R. bei Gunmischnüre verwendenden Geräten mit den den Ball treibenden Schlägen nur Zufallstreffer möglich, da die Flugbahn des Balles nicht ausreichend abgeschätzt werden kann, insbesondere, wenn der Ball vorher auf den Boden - Rasen, Sand, Hallenboden usw. - aufschlägt. Außerdem ist vor allem bei nicht sehr Geübten stets die Gefahr vorhanden, daß die Schnüre sich ständig verwinden und ineinander verschlingen, so daß kein kontinuierliches Spiel möglich ist.

Demnach lag der Erfindung die Aufgabe zugrunde, ein Sport- und Spielgerät mit einem Halter und einem an diesem im Abstand beweglich befestigten, durch einen Schläger antreibbaren Ball zu schaffen, bei dem die Flugbahn des Balles und seiner Führungsmittel so vorhersehbar und kontrollierbar sind, daß der Spieler ohne lästige Unterbrechungen Ballgefühl und Haltung des Schlägers entwickeln kann.

Diese Aufgabe wird erfindungsgemäß dadurch gelöst, daß der Halter eine senkrecht aufstellbare Stange ist, die ein waagerecht frei drehbares Lager trägt, mit dem der Ball über ein schnur- oder stabförmiges Verbindungsmittel verbunden ist.

Weitere Ausgestaltungen der Erfindung ergeben sich aus den Unteransprüchen.

Nachfolgend ist die Erfindung anhand einiger keinen Anspruch auf Vollständigkeit erhebenden Ausführungsbeispielen unter Bezugnahme auf die Zeichnungen beschrieben, die darstellen:
Fig. 1 das Gerät nach der Erfindung in stark verkleinertem Kaßstab schematisch in der Benutzung;
Fig. 2 den oberen Teil einer Ausführungsform des erfindungsgemäßen Gerätes in einem gegenüber Fig. 1 geringer verkleinerten Laßstab und in der Seitenansicht;
Fig.3a verschiedene Ausführungsformen des unbis 3c teren Teils eines Gerätes nach der Erfindung;
Fig. 4 eine gegenüber der Darstellung nach Fig.2 erweiterte Ausführungsform mit Bremseinrichtung;
Fig. 5 eine weitere Möglichkeit, das waagerecht frei drehbewegliche Lager zu gestalten;
Fig. 6 eine erweiterte Ausführungsform eines Gerätes nach der Erfindung mit Zähleinrichtung.

In Fig. 1, des Gerät nach der Erfindung in der Benutzungsstellung schematisch darstellend, ist 1 eine Stange, beispielsweise ein Standrohr, an dessen oberen, zweckmäßig gegenüber dem unteren Teil in der Höhe einstellbaren Teil 1a ein waagerecht oder horizontal drehbares Lager 2 befestigt ist, mit dem mit Hilfe einer Öse 3 der Spielball 4 über ein hier schnurförmiges Verbindungsmittel 5 verbunden ist. Mit 6 und 6a sind schematisch die Spieler und mit 7 die Schlaginstrumebte dargestellt, während 8 eine später im einzelnen hinsichtlich ihrer Funktion erläuterte Schutzhaube ist.

Fig. 2 zeigt den oberen Teil des Gerätes nach Fig. 1 detaillierter. Hierzu ist in dem Standrohr 1 höhenverschiebbar eine Stange oder ein Rohr 1a gelagert, die durch eine Stellschraube 1b in verschiedenen, der Größe der Spieler anpaßbaren Höhenstellungen fixierbar ist. Anstelle der gezeigten Stellschraube kann natürlich auch eine von z.B. Sonnenschirmen her bekannte Hebelklemmung vorgesehen sein.

Auf der oberen Stirnfläche der Stange 1a ist ein Lager 2, z.B. ein Wälzlager, mit einer Büchse 2a befestigt. An dem drehbaren Außenring 2b ist eine Öse 3 befestigt, z.B. angeschweißt, an der als Verbindungsmittel mit dem Spielball 4 eine Schnur 5 befestigt ist. Dabei wird die Länge der Schnur 5 zweckmäßig so gewählt, daß auch bei voll ausgezogenem teleskopartigen Standrohr 1,1a der Ball 4 noch vom Spielboden entfernt bleibt, wenn die Schnur lotrecht herunterhängt. Mit einer Keilmutter 10 kann die Länge der Schnur 5 beliebig eingestellt werden.

Die Fig. 3a bis 3c zeigen verschiedene Möglichkeiten, das Gerät nach der Erfindung mit dem ausziebaren und zerlegbaren Standrohr 1,1a stabil und gegebenenfalls in einem bekannten vorhandenen Sonnenschirnständer oder auffüllbaren Wasserhehälter-Ständer 3a, 3b zu montieren. Gleichzeitig kann der untere Stengen- oder Rohrteil mit einer stabilen eingesetzten Spitze 15 versehen sein, um einerseits das Gerät auf glattem Boden, z.B. Pflaster-, Farkett-Aspheltboden oder Rasen, Sand oder dgl. aufstellen zu können. Zusätzlich können zwei klappbare Fußrasten 16 vorgesehen sein, um ein festes Einrammen in den Boden 1c zu ermöglichen.

Bei der erweiterten Ausführungsform nach Fig. 4 kann die Rotations-schlagkraft am Lager 2 über eine Bremsscheibe oder Ring 18 z.B. aus Filz beliebig eingestellt werden. Hierzu wird die Bremsscheibe 18 so zwischen der Oberfläche des Lagers 2 und der Unterfläche einer Druckplatte 18a eingespannt, daß sie nur auf dem drehbaren Außenring 2b des Lagers einwirkt.

Die Einstellung geschieht mittels einer Schraube 17, die durch eine Konterschraube 18b arretierbar ist. ö ist eine die gesamte Dreh- und Bremseinrichtung abdeckende Haube, z.B. Plastikhaube, die im Normalfall ein zu hohes Schlagen des Balles vermeidet und gleichzeitig einen Wetterschutz bildet.

Der durch die Haube 3 geförderte waagerechte Spielverlauf kann auch, insbesondere bei trainierten Spielern, dadurch erzielt werden, daß gemäß Fig. 2 mit der Öse 3 lose oder fest ein das angrenzende Ende der Schnur 5 haltender Federstab 11, beispielsweise ein Stahlfeder- oder Glasfiberstab, verbunden ist. Bei dem in Fig. 2 dargestellten Beispiel ist der Federstab 11 um die Schnur 5 gewunden, aber er kann ebenso als dünnes Rohr ausgebildet sein, durch das die Schnur gezogen ist.

Ein weiteres einfaches und praktisch bewährtes Ausführungsbeispiel, bei dem der Ball zwar mehr Freiheiten als bei dem nach Fig. 4 besitzt, mit dem dafür aber eine den z.B. beim Tennis- oder Federballspiel tatsächlich auftretenden Verhältnissen sehr ähnliche Ballführung nachgeahmt werden kann, veranschaulicht Fig. 5. Bei diesem ist in das obere Ende des oberen Teiles 1a des Standrohres ein Kugellager 2 eingesetzt, wie man es z.B. aus der Möbelindustrie für sog. Sesselrollen kennt. Sein drehbarer Ring trägt eine Schale 19, in der eine um eine Achse 20 drehbare Kugel 21 gelagert ist. Durch diese ist die mit dem hier nicht dargestellten Ball verbundene Schnur 5 gezogen.

Um Vergleichsspiele oder -übungen durchführen zu können, d.h. wenn der schlechtere Spieler nicht bei jeder Umrundung des Balles trifft oder der bessere Spieler zwei- oder mehrmals schlagen kann, kann eine in Fig. 6 schematisch an einem Ausführungsbeispiel dargestellte Zähleinrichtung vorgesehen sein. Hierzu ist der obere Bereich des oberen Teiles 1a des Standrohres mit einem Außengewinde 12 versehen, auf dem sich eine Mutter, z.B. eine Rändelmutter 13, mit Markierung 13a dreht, so daß die Fehler- oder Gewinnstellung über die Anzahl der Gewindegänge,über die sich die Rändelmutter 13 als Ablesering gedreht hat, abgelesen werden kann. Hierzu können die Gewindegänge beispielsweise von einer Mittelebene aus nach oben und unten verschiedenfarbig ausgeführt sein, so daß jeder Spieler seine Leistung bereits während des Spieles erkennen kann. Die Rändelmutter 13 wird über Mitnahmeelemente, z.B. Federstahlstäbchen 14, von dem drehbaren Außenring des Lagers 2 mitgenommen. Die Federstahlstäbchen 14 können einsteckbar ausgebildet sein, so daß nach Wunsch mit oder ohne Vergleichsmöglichkeit gespielt werden kann.

Mit dem Garät nach der Erfindung kann auf kleinstem Raum gespielt und die Ballbeherrschung hervorragend geübt werden, und zwar für die verschiedensten, einen Ball mit Schlaginstrumenten treibenden Spiele wie Tennis, Federball, Sgucsh und dgl., wobei selbstverständlich auf einfache Weise, z.B. mittels einer Öse am Ball und eines Karabinerhakens am Ende der Schnur, auswechselbare Bälle,auch in der Härte auswechselbare, verwendet werden können, so daß Schnelligkeit und Technik in Anpassung an den Kenntnis- und Erfahrungsstand des Spielers eingestellt werden können.

Im Normalfall und wie in Fig. 1 schematisch dargestellt, stehen sich zwei Spieler gegenüber, aber wegen des möglichen Rundlaufes des Balles kann das Gerät auch mit einer oder mehr als zwei Personen gespielt werden. Bei zwei sich nach Fig. 1 gegenüberstehenden Spielern 6 und 6a kann vor Spielbeginn jeweils Vor-oder Rückhandspiel vereinbart werden, und der Ball 4 wird dann mit den Schlägern 7 in eine Richtung um die Achse des Lagers 2 geschlagen. Nach einem Umlauf hat der Gegenspieler nach genauer Ballbeobachtung Zeit genug, sich auf den Ball 4 einzustellen und in der Gegenrichtung zurückzuschlagen.

## Patentansprüche

1. Sport- und Spielgerät mit einem Halter und einem an diesem im Abstand beweglich befestigten, durch einen Schläger antreibbaren Ball, dadurch gekennzeichnet, daß der Halter eine senkrecht aufstellbare Stange (1,1a) ist, die ein waagerecht frei drehbares Leger (2) trägt, mit dessen drehbarem Teil (2b) der Ball (4) über ein schnur- und/oder stabförmiges Verbindungsmittel (5, 11) verbunden ist.

2. Gerät nach dem Anspruch 1, dadurch gekennzeichnet, daß das Lager (2) ein Wälzlager ist.

3. Gerät nach den Ansprüchen 1 und 2, dadurch gekennzeichnet, daß der drehbare Teil (2b) des Lagers (2) eine um eine Achse (20) drehbare Kugel (21) trägt, an der die Schnur (5) befestigt ist.

4. Gerät nach den Ansprüchen 1 und dadurch gekennzeichnet, daß das Lager (2) mit einer einstellbaren Bremse zusammenwirkt.

5. Gerät nach den Ansprüchen 1, 2 und 4, dadurch gekennzeichnet, daß zwischen dem drehbaren Lagerteil (2b) und einer auf der Achse des festen Lagerteils sitzenden, axial verstellbaren Druckplatte (18a) eine Bremsscheibe, z.B. ein Bremsfilz 18 eingespannt ist.

6. Gerät nach einem oder mehreren der vorhergehenden Ansprüche, dadurch gekennzeichnet, daß mit dem drehbaren Lagerteil (2b) z.B. über Federstahlstäbchen (14) eine Anzeigescheibe in Form einer Rändelmutter (13) verbunden ist, die sich auf einem im oberen Bereich des Oberteils (1a) der Stange befindlichen Gewinde (12) dreht.

7. Gerät nach einem oder mehreren der vorhergehenden Ansprüche, dadurch gekennzeichnet, daß eine Schnur (5) mindestens über einen Teil ihrer Länge durch einen Federstab (11), z.B. einen Glasfiberstab, versteift ist.

8. Gerät nach einem oder mehreren der vorhergehenden Ansprüche, dadurch gekennzeichnet , daß die Stange teleskopartig höheneinstellbar ist.
